# EUROPÄISCHE PATENTSCHRIFT

(11) **EP 0 664 553 B1**
(45) Veröffentlichungstag und Bekanntmachung des Hinweises auf die Patenterteilung: **14.05.1997**
(21) Anmeldenummer: 94250299.8
(22) Anmeldetag: 21.12.1994
(51) Int. Cl.: H01H 33/98, H01H 33/70

(54) **Hochspannungs-Leistungsschalter mit einem Heizraum**
High-voltage power circuit breaker with a heating chamber
Disjoncteur de puissance haute tension à chambre d'échauffement

(30) Priorität: 21.01.1994 DE 4402123
(43) Veröffentlichungstag der Anmeldung: 26.07.1995
(73) Patentinhaber: SIEMENS AKTIENGESELLSCHAFT, 80333 München (DE)
(72) Erfinder: Dienemann, Hold, Dr., D-12527 Berlin (DE); Knobloch, Hartmut, Dr., D-13583 Berlin (DE)

(56) Entgegenhaltungen:
- WO-A-92/14255
- DE-A- 2 812 945
- FR-A- 2 520 928
- GB-A- 1 549 863

## Beschreibung

Die Erfindung bezieht sich auf einen Hochspannungs-Leistungsschalter mit zwei einander koaxial gegenüberstehenden, zur Abfuhr von Löschgas hohl ausgebildeten Schaltkontaktstücken, zwischen denen ein Lichtbogenraum gebildet ist und mit einem diese koaxial umgebenden antreibbaren Überbrückungskontaktstück sowie mit einem das Überbrückungskontakt stück in dessen Einschaltstellung koaxial umgebenden ersten Heizraum für das Löschgas, der im Ausschaltzustand mittels eines ersten, im Einschaltzustand von dem Überbrückungskontaktstück verschlossenen Kanals mit dem Lichtbogenraum verbunden ist.

Ein solcher Hochspannungs-Leistungsschalter ist beispielsweise aus der DE-OS 41 03 119 bekannt.

Aus der DE-PS 28 12 945 ist ein Hochspannungs-Leistungsschalter mit mehreren in Axialrichtung hintereinanderliegenden Druckräumen bekannt, der jedoch wegen der Größe und Lage der Druckräume eine große Baulänge erfordert. Das anzutreibende Kontaktstück muß entsprechend lang sein und dadurch ergibt sich eine vergrößerte Masse dieses zu beschleunigenden Bauteils. Dies führt zu einer Vergrößerung der benötigten Antriebsenergie.

Aus der FR-A-2 520 928 ist ein Schalter mit mehreren teilweise untereinander verbundenen Heizräumen bekannt, die nacheinander mit dem Lichtbogenraum verbunden werden. Die Anordnung dieser Heizräume axial hintereinander erfordert jedoch eine große Baulänge des Schalters und einen langen Schaltweg des antreibbaren Kontaktstückes.

Der Erfindung liegt die Aufgabe zugrunde, bei einem Hochspannungs-Leistungsschalter der eingangs genannten Art das Löschverhalten weiter zu verbessern und dabei die notwendigen Antriebsenergien möglichst gering zu halten.

Die Aufgabe wird erfindungsgemäß dadurch gelöst, daß ein zweiter Heizraum vorgesehen ist, der im Ausschaltzustand mittels eines zweiten, im Einschaltzustand von dem Überbrückungskontaktstück verschlossenen Kanals mit dem Lichtbogenraum verbunden ist, daß der zweite und der erste Kanal beim Ausschaltvorgang von dem Überbrückungskontaktstück zu unterschiedlichen Zeitpunkten freigegeben werden, daß das Überbrückungskontaktstück im Einschaltzustand im wesentlichen innerhalb des zweiten Heizraums angeordnet ist und daß der erste Heizraum den zweiten Heizraum umgibt und im wesentlichen von aus Isolierstoff bestehenden Elementen begrenzt ist.

Durch das Vorhandensein zweier verschiedener Heizräume, die nacheinander im Laufe des Ausschaltsvorganges mit dem Lichtbogenraum verbunden werden, kann das Beblasungsverhalten genauer als bisher kontrolliert und eingestellt werden. Es können beispielsweise beim Ausschalten zwei nacheinander erfolgende Druckstöße aus dem ersten und zweiten Heizraum in Richtung des Lichtbogenraums verwirklicht werden. Diese Druckstöße können je nach der Größe des jeweiligen Heizraums und seiner Entfernung vom Lichtbogenraum auch unterschiedlich intensiv gestaltet werden. Die Kanäle können auch derart nacheinander freigegeben werden, daß der Gasstrom aus einem Heizraum durch den später nachströmenden Gasstrom aus dem anderen Heizraum verlängert wird.

Die Kanäle können beispielsweise besonders einfach durch den Lichtbogenraum und zeitweilig das Überbrückungskontaktstück koaxial umgebende Ringkanäle gebildet sein.

Insbesondere dann, wenn die Kanäle, die die Heizräume mit dem Lichtbogenraum verbinden, als Ringkanäle ausgebildet sind, ergibt sich für den ersten und den zweiten Heizraum beim Einströmen des heißen Löschgases in den Lichtbogenraum zum Teil derselbe radial nach innen verlaufende Gasströmungsweg, so daß sich die Gasströmung aus dem ersten Heizraum und die aus dem zweiten Heizraum besonders günstig zu einem Gesamtlöschgasstrom zusammensetzen.

Da das Überbrückungskontaktstück im Einschaltzustand beide Schaltkontaktstücke koaxial umgibt, muß um diese herum ein freier Raum angeordnet sein, der dem Überbrückungskontaktstück Platz bietet. Beim Ausschalten wird das Überbrückungskontaktstück zurückgezogen und gibt wenigstens einen Teil dieses Raumes frei, der dann als zweiter Heizraum genutzt werden kann. Sobald das Überbrückungskontaktstück von einem der Schaltkontaktstücke abgelaufen ist, wird ein Lichtbogen gezogen und gleichzeitig wird ein Kanal zwischen dem Lichtbogenraum und dem von dem Überbrückungskontaktstück freigegebenen Raum freigegeben. Dieser zweite Lichtbogenraum ist naturgemäß dem Lichtbogen sehr nahe, so daß es sich als vorteilhaft erweisen kann, daß zuerst der zweite Kanal und danach der erste Kanal von dem Überbrückungskontaktstück freigegeben werden.

Vorteilhafterweise kann auch wenigstens eines der Schaltkontaktstücke an seinem dem anderen Schaltkontaktstück zugewandten Ende einen Aufsatz aus Isolierstoff tragen.

Hierdurch wird während des Brennens des Lichtbogens zwischen den Schaltkontaktstücken oder allgemein im Lichtbogenraum durch die Hitze des Lichtbogens und elektromagnetische Strahlung aus dem Isolierstoff zusätzliches Löschgas freigesetzt, was zu einem verbesserten Löschverhalten beiträgt.

Die Erfindung kann außerdem vorteilhaft dadurch ausgestaltet sein, daß der erste Heizraum über einen Kanal mit einem Kompressionsraum verbunden ist, in dem das Löschgas mechanisch komprimiert wird.

Hierdurch kann in an sich bekannter Weise durch eine mechanische Kompressionsvorrichtung Löschgas auch in dem Fall bereitgestellt werden, in dem lediglich ein stromschwacher Lichtbogen vorhanden ist, so daß die Aufheizung des Löschgases nicht für das Zustandekommen einer ausreichenden Löschgasströmung ausreicht. Aber auch bei stromstärkeren Lichtbogen kann das mechanisch komprimierte Löschgas das durch Lichtbogenheizung bereitgestellte unter hohem Druck stehende Löschgas bei der Löschung des Lichtbogens unterstützen.

Im folgenden wird die Erfindung anhand eines Ausführungsbeispiels in einer Zeichnung gezeigt und anschließend beschrieben.

Dabei zeigt die Figur einen Teil einer Unterbrechereinheit eines Hochspannungs-Leistungsschalters schematisch in einem Längsschnitt.

Die Figur zeigt einen Teil eines Hochspannungs-Leistungsschalters mit zwei einander gegenüberstehenden, hohl ausgebildeten Schaltkontaktstücken 1, 2, die im Einschaltzustand durch das Überbrückungskontaktstück 3 überbrückt sind. Im unteren Halbschnitt zeigt die Figur diesen Einschaltzustand, im oberen Halbschnitt den Ausschaltzustand. Zwischen den Schaltkontaktstücken 1, 2 ist ein Lichtbogenraum 13 gebildet, in dem beim Ausschalten des Schalters zeitweise ein Lichtbogen zwischen den Schaltkontaktstücken 1, 2 brennt. Ein erster Heizraum 4 umgibt koaxial die Schaltkontaktstücke 1, 2 und den Lichtbogenraum 3. Er ist von einem ersten Isolierstoffelement 5, einem zweiten Isolierstoffelement 6 und einem Zylindermantel 7 begrenzt und weist einen Ringkanal 8 zum Austritt des Löschgases in den Lichtbogenraum 3 auf.

Zwischen dem Isolierstoffelement 6, das das Schaltkontaktstück 2 umgibt und diesem Schaltkontaktstück 2 ist ein Zwischenraum 9 gebildet, den das Überbrückungskontaktstück 3 im Einschaltzustand im wesentlichen ausfüllt. Während des Ausschaltvorganges gibt das Überbrückungskontaktstück 3 diesen Raum 9 frei. Nachdem die Kontaktfinger 10 des Überbrückungskontaktstücks 3 von dem Schaltkontaktstück 2 abgelaufen sind und der Lichtbogenkontakt 11 des Überbrückungskontakt stücks 3 einen Abstand zu dem Schaltkontaktstück 2 aufweist, wird dort ein Lichtbogen gezogen und gleichzeitig ein Ringkanal 20 freigegeben, der den Raum 9 mit dem Lichtbogenraum 3 verbindet. Der im Einschaltzustand von dem Überbrückungskontaktstück 3 ausgefüllte Raum 9 steht somit als zweiter Heizraum für das vom Lichtbogen aufgeheizte Löschgas zur Verfügung.

Das zweite Isolierstoffelement 6 ist so geformt, daß der Ringkanal 8 zwischen dem ersten Heizraum und dem Lichtbogenraum 3 von dem Überbrückungskontaktstück 3 erst freigegeben wird, nachdem das Überbrückungskontaktstück 3 von dem Schaltkontaktstück 2 abgelaufen ist, d. h. nachdem der Verbindungskanal 20 zwischen dem zweiten Heizraum 9 und dem Lichtbogenraum 3 durch das Überbrückungskontaktstück 3 wenigstens teilweise freigegeben worden ist.

Das zweite Isolierstoffelement 6 weist zu diesem Zweck einen umlaufenden Steg 12 auf, dessen Höhe so gestaltet ist, daß der Ringkanal 8 im geeigneten Zeitpunkt von dem Überbrückungskontaktstück 3 freigegeben wird.

Es ist außerdem ein Kompressionsraum 14 vorgesehen, in dem Löschgas mechanisch komprimiert wird. Zu diesem Zweck ist ein beweglicher Kompressionskolben 15 mechanisch über eine Antriebsstange 16 mit dem Schalterantrieb verbunden, der auch das Überbrückungskontaktstück 3 antreibt. Der Kompressionsraum 14 ist auf der Antriebsseite des Schalters angeordnet, so daß sich der Kompressionsraum 14 auf der dem Antrieb zugewandten Seite des beweglichen Kompressionskolbens 15 befindet. Von dort aus wird das komprimierte Löschgas über einen axial verlaufenden Kanal 17 zum ersten Heizraum 4 geleitet, in den es über ein Rückschlagventil 18 eingeleitet wird.

Hierdurch ist gewährleistet, daß in dem Fall, daß ein starker Lichtbogen im Lichtbogenraum 13 einen hohen Löschgasdruck im Heizraum 4 bewirkt, kein Löschgas aus dem Heizraum 4 in den Kompressionsraum 14 gedrückt wird. Hierdurch wird eine übermäßige Belastung des Schalterantriebs bei großen zu schaltenden Stromstärken vermieden. Erst zu dem Zeitpunkt, zu dem das heiße Löschgas aus dem Heizraum 4 in den Lichtbogenraum 13 ausgeströmt und der Gasdruck im Heizraum entsprechend abgesunken ist, kann mechanisch komprimiertes Löschgas aus dem Kompressionsraum 14 in den Heizraum 4 nachströmen.

Durch die Schalterkonstruktion, wie sie in der Figur gezeigt ist, wird folgende Funktion erreicht:

Zunächst wird das Überbrückungskontaktstück 3 soweit angetrieben, daß es von dem Schaltkontaktstück 2 abläuft. Von diesem Zeitpunkt an beginnt, abhängig von der zu schaltenden Stromstärke ein Lichtbogen zwischen dem Lichtbogenkontaktstück 11 und dem Schaltkontaktstück 2 zu brennen, der durch das Überbrückungskontaktstück 3 gezogen wird und auf das Schaltkontaktstück 1 kommutiert. Sobald ein Ringkanal 20 zwischen dem Lichtbogenkontaktstück 11 des Überbrückungskontaktstücks 3 und dem Schaltkontaktstück 2 geöffnet ist, heizt der Lichtbogen das in dem Volumen 9 befindliche Löschgas auf und erhöht dessen Druck. Während des Stromnulldurchgangs des zu schaltenden Stroms kann das in dem zweiten Heizraum 9 befindliche Löschgas in den Lichtbogenraum 13 strömen und dort den Lichtbogen löschen. Hierbei wird es, sobald der Ringkanal 8 durch das Überbrückungskontaktstück 3 freigegeben ist, von dem Löschgas aus dem ersten Heizraum 4 unterstützt, sobald dieses ebenfalls durch die Wirkung des Lichtbogens aufgeheizt ist. Durch die Position des Ringkanals 8 kann somit bestimmt werden, in welcher zeitlichen Abfolge der Löschgasstrom aus dem zweiten Heizraum 9 und der Löschgasstrom aus dem ersten Heizraum 4 auf den Lichtbogen einwirken. Hierdurch kann eine effektive und zuverlässige Löschung des Lichtbogens in dem Lichtbogenraum 13 erreicht werden. Außerdem ist das Schaltkontaktstück 1 mit einem Aufsatz 19 aus einem Isolierstoff, beispielsweise Polytetrafluoräthylen versehen, wodurch der Lichtbogen dort weiteres Löschgas freisetzt, das ebenfalls der Verbesserung der Löschwirkung dient.

## Patentansprüche

1. Hochspannungs-Leistungsschalter mit zwei einander koaxial gegenüberstehenden, zur Abfuhr von Löschgas hohl ausgebildeten Schaltkontaktstücken (1, 2), zwischen denen ein Lichtbogenraum (13) gebildet ist und mit einem diese koaxial umgebenden antreibbaren Überbrückungskontaktstück (3) sowie mit einem das Überbrückungskontaktstück (3) in dessen Einschaltstellung koaxial umgebenden ersten Heizraum (4) für das Löschgas der im Ausschaltzustand mittels eines ersten, im Einschaltzustand von dem Überbrückungskontaktstück (3) verschlossenen Kanals (8) mit dem Lichtbogenraum (3) verbunden ist,
**dadurch gekennzeichnet**,
daß ein zweiter Heizraum (9) vorgesehen ist, der im Ausschaltzustand mittels eines zweiten, im Einschaltzustand von dem Überbrückungskontaktstück (3) verschlossenen Kanals (20) mit dem Lichtbogenraum (3) verbunden ist, daß der zweite (20) und der erste Kanal (8) beim Ausschaltvorgang von dem Überbrückungskontaktstück (3) zu unterschiedlichen Zeitpunkten freigegeben werden, daß das Überbrückungskontaktstück (3) im Einschaltzustand im wesentlichen innerhalb des zweiten Heizraums (9) angeordnet ist, und daß der erste Heizraum (4) den zweiten Heizraum (9) umgibt und im wesentlichen von aus Isolierstoff bestehenden Elementen (5, 6, 7) begrenzt ist.

2. Hochspannungs-Leistungsschalter nach Anspruch 1,
**dadurch gekennzeichnet**,
daß zuerst der zweite Kanal (20) und danach der erste Kanal (8) von dem Überbrückungskontaktstück (3) freigegeben werden.

3. Hochspannungs-Leistungsschalter nach Anspruch 1 oder einem der folgenden,
**dadurch gekennzeichnet,**
daß wenigstens eines der Schaltkontaktstücke (1, 2) an seinem dem anderen Schaltkontaktstück zugewandten Ende einen Aufsatz (19) aus Isolierstoff trägt.

4. Hochspannungs-Leistungsschalter nach Anspruch 1 oder einem der folgenden,
**dadurch gekennzeichnet**,
daß der erste Heizraum (4) über einen Kanal (17) mit einem Kompressionsraum (14) verbunden ist, in dem das Löschgas mechanisch komprimiert wird.

## Revendications

1. Disjoncteur de puissance haute tension, comprenant deux plots de contact d'interruption (1, 2), disposés de manière coaxiale l'un en face de l'autre, réalisés creux pour l'évacuation du gaz d'extinction et entre lesquels est constitué un espace où jaillit un arc électrique (13), et comportant un plot de contact de court-circuit (3) pouvant être entraîné et entourant les plots de manière coaxiale, ainsi qu'un premier espace de chauffage (4) pour le gaz d'extinction, entourant de manière coaxiale le plot de contact de court-circuit (3) dans la position de fermeture de celui-ci, cet espace communiquant, dans la position d'ouverture, avec l'espace où jaillit l'arc électrique (3), au moyen d'un premier passage (8) , qui est fermé, dans la position de fermeture, par le plot de contact de court-circuit (3),
caractérisé par le fait qu'il est prévu un deuxième espace de chauffage (9), qui communique avec l'espace où jaillit un arc électrique (3) , dans la position d'ouverture, au moyen d'un deuxième passage (20), qui est fermé, dans la position de fermeture, par le plot de contact de court-circuit (3), que le deuxième passage (20) et le premier passage (8) sont dégagés à des instants différents, lors du processus d'ouverture, par le plot de contact de court-circuit (3), que le plot de contact de court-circuit (3) est, dans la position de fermeture, situé sensiblement à l'intérieur du deuxième espace de chauffage (9) et que le premier espace de chauffage (4) entoure le deuxième espace de chauffage (9) et est sensiblement délimité par des éléments (5, 6, 7) consistant en un matériau isolant.

2. Disjoncteur de puissance haute tension selon la revendication 1,
caractérisé par le fait que c'est d'abord le deuxième passage (20) qui est dégagé par le plot de contact de court-circuit (3), et seulement ensuite le premier passage (8).

3. Disjoncteur de puissance haute tension selon la revendication 1 ou l'une des suivantes,
caractérisé par le fait qu'au moins l'un des plots de contact d'interruption (1, 2) peut également comporter une pièce rapportée (19) en un matériau isolant, sur son extrémité dirigée vers l'autre plot de contact d'interruption.
4. Disjoncteur de puissance haute tension selon la revendication 1 ou l'une des suivantes,
caractérisé par le fait que le premier espace de chauffage (4) communique, par l'intermédiaire d'un passage (17), avec un espace de compression (14), dans lequel le gaz d'extinction est comprimé mécaniquement.

## Claims

1. A high voltage power switch with two switching contacts (1, 2) arranged coaxially opposite one another and of hollow formation for the discharge of extinguishing gas, between which switching contacts an arc chamber (13) is formed, and with a driveable bridging contact (3) which coaxially surrounds said switching contacts, and with a first heating chamber (4) for the extinguishing gas which in the closed state coaxially surrounds the bridging contact (3) and in the open state is connected to the arc chamber (13) by means of a first channel (8) which in the closed state is shut by the bridging contact (3), characterised in that a second heating chamber (9) is provided which in the open state is connected to the arc chamber (3) by means of a second channel (20) which in the closed state is shut by the bridging contact (3), that during the opening process the second channel (20) and the first channel (8) are released by the bridging contact (3) at different times, that in the closed state the bridging contact (3) is substantially arranged inside the second heating chamber (9), and that the first heating chamber (4) surrounds the second heating chamber (9) and is substantially delimited by elements (5, 6, 7) composed of insulating material.

2. A high voltage power switch according to Claim 1, characterised in that firstly the second channel (20) and then the first channel (8) are released by the bridging contact (3).

3. A high voltage power switch according to Claim 1 or one of the following claims, characterised in that at least one of the switching contacts (1, 2) bears a cap (19) composed of insulating material at its end facing towards the other switching contact.

4. A high voltage power switch according to Claim 1 or one of the following claims, characterised in that the first heating chamber (4) is connected via a channel (17) to a compression chamber (14) in which the extinguishing gas is mechanically compressed.
